# EUROPÄISCHE PATENTSCHRIFT

(11) **EP 3 416 161 B1**
(45) Veröffentlichungstag und Bekanntmachung des Hinweises auf die Patenterteilung: **30.07.2025**
(21) Anmeldenummer: 18177411.8
(22) Anmeldetag: 12.06.2018
(51) Int. Cl.: G10K 11/168, E04B 1/82

(54) **SCHALLABSORBIERENDER TRENNVORHANG**
SOUND-ABSORBING PARTITION CURTAIN
RIDEAU DE SÉPARATION ABSORBANT LE SON

(30) Priorität: 13.06.2017 DE 102017113033
(43) Veröffentlichungstag der Anmeldung: 19.12.2018
(73) Patentinhaber: Fraunhofer-Gesellschaft zur Förderung der angewandten Forschung e.V., 80686 München (DE)
(72) Erfinder: Späh, Moritz, 73525 Schwäbisch-Gmünd (DE)
(74) Vertreter: Friese Goeden Patentanwälte PartGmbB

(56) Entgegenhaltungen:
- WO-A1-03/018925
- DE-A1- 102004 040 112
- DE-A1- 19 832 723
- JP-A- H0 887 279
- US-A- 5 834 711
- US-A- 6 112 852
- US-A1- 2010 307 866
- US-A1- 2013 272 551
- ANONYMOUS: "FOLDING PARTITIONS & MOVABLE WALLS", 28 February 2017 (2017-02-28), XP093029272, Retrieved from the Internet <URL:http://www.idex.is/wp-content/uploads/2017/02/Winab-Idex-BÆKLINGUR-_en.compressed.pdf> [retrieved on 20230306]
- PETER CASHIN: "Skyfold | Leader in Operable, Vertical Folding Walls", 31 May 2017 (2017-05-31), XP093029276, Retrieved from the Internet <URL:https://web.archive.org/web/20170531104023/http://skyfold.com/> [retrieved on 20230306]
- ANONYMOUS: "Operable Walls & Moveable walls. Professionally fitted at low costs.", 20 October 2016 (2016-10-20), XP093029278, Retrieved from the Internet <URL:https://web.archive.org/web/20161020010805/http://msmpartitioningltd.co.uk/operable-walls-moveable-walls-folding-partitions-sliding-folding-doors/> [retrieved on 20230306]

## Beschreibung

Die Anmeldung betrifft einen schallabsorbierenden Hallentrennvorhang für Sporthallen, Veranstaltungs- und Messehallen, Werkshallen und ähnliche Räume.

Trennvorhänge für Sporthallen werden in der Regel zweilagig aus Kunststofffolie oder Kunststoffplane oder Kunstleder hergestellt und bei Bedarf von der Hallendecke herabgelassen. Damit kann erreicht werden, dass eine Halle in Teilbereiche aufgeteilt und jede Teilhalle durch verschiedene Personengruppen für verschiedene oder gleiche Sportarten genutzt werden kann. Auch in anderen Hallen ist durch einen Hallentrennvorhang die unterschiedliche Nutzung von Teilbereichen der Halle möglich. Bei Nutzung der Teilhallen können in vielen Fällen relativ hohe Schallpegel auftreten, z.B. in Sporthallen. Hallentrennvorhänge werden daher regelmäßig schalldämmend ausgeführt, das heißt, es wird der Schalldurchgang von einer Teilhalle zur benachbarten Teilhalle durch den Hallentrennvorhang reduziert. Damit bleibt ein relativ hoher Schallpegel in den einzelnen Teilhallen vorhanden. Während die Schalldämmung, also die Verhinderung des Schalldurchgangs von einer Seite des Hallentrennvorhangs zur anderen Seite des Hallentrennvorhangs, in der Regel in gewissem Maße unterbunden werden kann, bieten die Hallentrennvorhänge in der Regel keine befriedigende breitbandige Schallabsorption. Das bedeutet, dass der auf den Hallentrennvorhang auftreffende Schall zwar gemindert durch den Vorhang hindurch in die benachbarte Teilhalle gelangt, aber ein Großteil am Hallentrennvorhang reflektiert, anstatt im Hallentrennvorhang absorbiert wird, und damit das Schallfeld im Raum gedämpft und der Pegel gemindert, wird.

Zur Lösung dieses Problems wird etwa in der EP 1 174 063 A1 vorgeschlagen, den Hallentrennvorhang zusätzlich mit absorbierendem Material zu versehen, um eine Schallabsorption am Hallentrennvorhang zu erreichen. Diese Vorgehensweise ist grundsätzlich vernünftig und geeignet, die Wirkung ist aber tendenziell auf hohe Frequenzen begrenzt und bisweilen sind das zusätzliche Gewicht und ein damit einhergehender zusätzlicher Aufwand unerwünscht.

Aus der DE 198 10 597 A1 ist ein mehrschichtiger Trennvorhang mit gelochten äußeren Bahnen bekannt. Die gelochten Bahnen gestatten eine verbesserte Schallabsorption, jedoch kann der Schall durch die gelochten Bahnen hindurchtreten, sodass die Schalldämmung verschlechtert würde, wenn keine zusätzlichen Dämmmaßnahmen ergriffen werden. Diese Dämmmaßnahmen führen wiederum zu erhöhtem Aufwand. Aufwändig ist es insbesondere, wenn auf beiden Seiten des Hallentrennvorhangs eine Schallabsorption erwünscht ist.

Aus der DE 198 32 723 A1 ist ein hochraffbarer Trennvorhang für Sporthallen, - säle oder dergleichen bekannt. Dieser weist horizontal gegenüberliegende Vorhangbahnen auf, die mit Querschnüren verbunden sind. Die Vorhangbahnen sind über Zuggurte zusammenraffbar. Mindestens eine der Vorhangbahnen ist gelocht ausgebildet. Dabei hat zumindest eine Vorhangbahn eine gelochte Vorderwand, die dem Hallenraum oder Hallenteilraum zugewandt ist, und eine Rückwand. Zwischen Vorderwand und Rückwand ist ein vliesartiges Schallschluckmaterial angeordnet. Im Regelfall sind zwei derartige Vorhangbahnen vorhanden.

Aus der DE 10 2012 021 446 A1 ist ein hochraffbarer Trennvorhang für große Räume bekannt. Dieser weist zwei Vorhangbahnen auf, die in regelmäßigen Höhenabständen durch Querglieder verbunden sind. Die unteren Enden sind über Zugglieder mit einer motorisch antreibbaren Aufwickelwelle verbunden. Mindestens eine der Vorhangbahnen besteht aus einer innenliegenden Schallschlucksicht und einer außenliegenden mit Löchern versehenen Kunststoffschicht.

Aus der JP H08 87279 A ist ein schallabsorbierender Körper mit verbessertem Korrosionsschutz bekannt. Der plattenförmige Körper weist eine Rückseite mit einem darauf befestigten schallabsorbierenden Körper auf, der eine Vielzahl rohrförmiger schallabsorbierender Kammern hat. Dem schließt sich eine Faserplatte an. Dieser folgt wiederum ein Körper mit einer Vielzahl rohrförmiger schallabsorbierender Kammern, welche kürzer als die oben genannten rohrförmigen schallabsorbierenden Kammern sind. Auf der Vorderseite ist eine poröse schallabsorbierende Platte befestigt. Durch die schallabsorbierende Platte auf der Vorderseite ist auf dieser die Dämpfung größer als auf der Rückseite.

In einer Ausführungsform ist eine Anordnung gezeigt, bei der auf einer Seite in einem Bereich eine schallabsorbierende Platte und in einem benachbarten Bereich auf derselben Seite die Rückseite sich befindet. Man kann sich diese Anordnung gleichsam vorstellen als eine Anordnung, bei der abwechselnd einmal ein oben beschriebener plattenförmiger Körper mit der Vorderseite und dann mit der Rückseite angeordnet ist.

Aus der US 2010/0307866 A1 ist eine schallabsorbierende Anordnung bekannt, bei der Schichten mit unterschiedlicher Porosität gestapelt sind. Damit ergeben sich Bereiche mit unterschiedlicher Absorption.

Die DE 10 2004 040 112 A1 offenbart ein schallabsorbierendes Element mit einer Frontseite. Diese weist zur Schallabsorption eine Vielzahl von Ausnehmungen auf, welche sich von der Frontseite in das Element erstrecken.

Aufgabe der vorliegenden Erfindung ist es, einen einfach gestaltbaren Trennvorhang bereitzustellen, welcher sowohl eine befriedigende Schalldämmung wie auch eine befriedigende Schallabsorption aufweist. Die Lösung der Aufgabe findet sich in Anspruch 1. Die abhängigen Ansprüche geben vorteilhafte Weiterentwicklungen an. Der Beschreibung sind weitere Einzelheiten und Hinweise zur Lösung der Aufgabe zu entnehmen.

Erfindungsgemäß wurde erkannt, dass ein Trennvorhang, insbesondere für Hallen, darunter beispielsweise Sport-, Veranstaltungs- und Messe- und Werkshallen, bereitzustellen ist, welcher zwei Schichten aufweist und sich dadurch auszeichnet, dass jede der Schichten Absorptionsbereiche und Dämmbereiche aufweisen. Die Absorptionsbereiche und Dämmbereiche sind innerhalb einer Schicht benachbart. Dabei ist in den Absorptionsbereichen die Schallabsorption höher als in den Dämmbereichen. In den Dämmbereichen ist die Schalldämmung höher als in den Absorptionsbereichen. Ferner liegen die Absorptionsbereiche einer Schicht gegenüber den Dämmbereichen der anderen Schicht.

Der Begriff Absorptionsbereich ist wie erkennbar in gewisser Weise als Kunstwort zu verstehen. Selbstverständlich tritt bei jedem praktischen Trennvorhang eine gewisse Schallabsorption auf. Unter dem Absorptionsbereich soll hier schlicht ein Bereich verstanden werden, in dem die Schallabsorption höher ist als in den genannten Dämmbereichen. Bei den Dämmbereichen wiederum handelt es sich um Bereiche, in denen die Schalldämmung höher ist als in den Absorptionsbereichen. Selbstverständlich tritt auch in den Absorptionsbereichen eine Schalldämmung auf. Dies ergibt sich schon allein daraus, dass natürlich jede Absorption auch dazu führt, dass etwas weniger Schall in den benachbarten Raum gelangen kann, wodurch auch eine Schalldämmung hervorgerufen wird. Die gewählten Begriffe sollen lediglich anschaulich verdeutlichen, auf welchen Effekt im jeweiligen Bereich abgestellt wird. Selbstredend ist es wünschenswert, in den Absorptionsbereichen auch eine hohe Dämmung vorzufinden, ebenso wird in den Dämmbereichen eine hohe Schallabsorption gewünscht. Wie bereits bei der Schilderung des Standes der Technik dargestellt, ist es aber häufig nicht oder jedenfalls nicht in einfacher Weise möglich, beide Effekte in einem Bereich befriedigend zu erreichen.

Wichtig ist, dass die Absorptionsbereiche einer Schicht gegenüber den Dämmbereichen der anderen Schicht liegen. Damit wird erreicht, dass Schall, der im Absorptionsbereich einer Schicht nicht hinreichend gedämmt wird und somit in die andere Teilhalle gelangen würde, in der anderen Schicht, in der an der besagten Stelle sich ein Dämmbereich befindet, gedämmt wird.

Werden etwa in der einen ersten Teilhalle zugewandten Schicht abwechselnd Absorptionsbereiche und Dämmbereiche angeordnet, wobei von oben beginnend zunächst ein Absorptionsbereich und dann ein Dämmbereich angeordnet ist, so wird auf der Schicht, die der anderen Teilhalle zugewandt ist, zunächst ein Dämmbereich angeordnet sein und dann ein Absorptionsbereich folgen.

Damit wird erreicht, dass durch die Absorptionsbereiche einer Schicht hindurchtretender Schall an der nächsten Schicht, die primär schalldämmend und nicht primär schallabsorbierend ist, also im Dämmbereich, gedämmt wird. Ein Schalldurchtritt in die benachbarte Teilhalle wird also verhindert. Dies gilt andersherum natürlich genauso; wenn durch den Dämmbereich praktisch kein Schall mehr durch die erste Schicht hindurchtritt, so muss die Dämmung an der zweiten Schicht nicht mehr hoch sein, so dass dort kein Dämmbereich sein muss, sondern ein Absorptionsbereich genügt.

Bei der Erfindung wird die Erkenntnis genutzt, dass es im Regelfall ausreichend ist, wenn nur in einzelnen Absorptionsbereichen eine hinreichend hohe Schallabsorption erzielt wird. Damit kann eine insgesamt ausreichend hohe Schallabsorption erzielt werden.

Dabei kann der Abstand der Schichten voneinander genutzt werden. Für die Absorption ist der Abstand zwischen den Schichten bedeutsam. Zunächst soll dargestellt werden, dass es sich bei den Absorptionsbereichen, wie später ausgeführt, beispielsweise um einen perforierten Bereich und/oder einen mikroperforierten Bereich und/oder um mit einem Vlies ausgestattete Bereiche handelt. Es handelt sich im Normalfall um einen Bereich, durch den Schall mit einem gewissen Strömungswiderstand dringen kann. Die Absorption erfolgt dabei bekanntlich nicht allein in der Schicht selbst, sondern in Verbindung mit dem Volumen zwischen der Schicht mit dem Absorptionsbereich und der weiteren Schicht, die dort einen Dämmbereich hat. Der Abstand zwischen den Schichten, in der Diktion der oben erwähnten DE 198 32 723 A1der Abstand zwischen den Vorhangbahnen, kann daher akustisch genutzt werden. Der Frequenzbereich in dem die Absorption erfolgt, hängt vom Abstand der Schichten ab. In der DE 198 32 723 A1 steht hierfür nur der Abstand zwischen der Vorderwand und der Rückwand in einer Vorhangbahn zur Verfügung. Angesichts der begrenzten Bautiefe eines Vorhangs steht somit in der DE 198 32 723 A1 ein kleinerer Abstand zur Verfügung. Dies führt dazu, dass nur höhere Frequenzen absorbiert werden und damit die relevanten Geräusche nicht absorbiert werden können. Mithin unterscheidet sich die vorliegende Erfindung nicht nur baulich von der DE 198 32 723 A1, sondern ermöglicht auch eine bessere akustische Funktion mit deutlich erweitertem Frequenzbereich der Schallabsorption bei begrenzter Bautiefe.

Erfindungsgemäß verlaufen zwischen den Schichten Verbindungselemente, die den Durchgang des Schalls von einem Raumbereich zwischen den Schichten zu einem benachbarten Raumbereich zwischen den Schichten unterbinden. Somit kann also verhindert werden, dass Schall, der an einer Stelle, also vor allem in einem Absorptionsbereich, in den Raum zwischen den Schichten gelangt, sich in diesem Raum längs den Schichten ausbreiten kann. Dies könnte dazu führen, dass Schall durch einen Absorptionsbereich der ersten Schicht in den Raum zwischen der ersten Schicht und der zweiten Schicht gelangt, sich in diesem Raum ausbreiten kann und dann aus einem Absorptionsbereich der zweiten Schicht in die andere Teilhalle treten kann. Eben diese Schallausbreitung kann durch die, im Regelfall nahezu geschlossenen Verbindungselemente, die zwischen den Schichten verlaufen, unterbunden werden.

Es versteht sich, dass die Verbindungselemente bevorzugt an den Grenzen von Absorptionsbereichen zu den Dämmbereichen einer Schicht abgehen und entsprechend an den Grenzen von Absorptionsbereichen zu den Dämmbereichen der gegenüberliegenden Schicht ankommen.

In einer Ausführungsform der Erfindung sind die Absorptionsbereiche durch einen perforierten Bereich gebildet. Wie nachfolgend dargestellt werden wird, ist eine Reihe von Ausgestaltungen eines perforierten Bereichs für die Absorption denkbar und gut geeignet. Es ist aber leicht zu erkennen, dass ein perforierter Bereich im Regelfall einen höheren Durchgang von Schall als ein geschlossener Bereich aufweist. Dies verdeutlicht den oben dargestellten Zielkonflikt zwischen Schalldämmung und Schallabsorption, der dazu führt, dass in unterschiedlichen Bereichen auf unterschiedliche Effekte abzustellen ist.

In einer Ausführungsform sind die Absorptionsbereiche durch eine mikroperforierte Absorberschicht gebildet. Das Prinzip der Schallabsorption durch Mikroperforation ist hinreichend bekannt und soll daher an dieser Stelle nur ganz knapp dargestellt werden. Schall, der auf eine mikroperforierte Schicht, also auf eine Schicht mit Löchern in einem Durchmesser von normalerweise 1 - 2 mm und darunter, es sind auch etwas andere Werte denkbar, und einem Lochflächenanteil von wenigen Prozent dringt, wird in der gelochten Schicht gedämpft. Der zugrundeliegende Wirkmechanismus ist die Anregung von Schwingungen, die den aufgenommenen Schall letztlich in Wärme umwandeln. Im Regelfall ist es sinnvoll, hinter der mikroperforierten Lage eine Luftschicht und danach eine geschlossene Schicht anzubringen, d.h. hinter der mikroperforierten Lage ein abgeschlossenes Volumen anzubringen, um den Effekt zu verstärken. Dies ist bei einer einlagigen Schicht vorliegend gegeben, da sich ja an Absorptionsbereiche der ersten Schicht Dämmbereiche der zweiten Schicht anschließen. Zudem ist das Luftvolumen durch die akustisch geschlossenen Verbindungselemente zur mikroperforierten Lage hin abgeschlossen.

In einer Ausführungsform sind die Absorptionsbereiche durch eine Lage mit Löchern gebildet, welche schalldurchlässig sind, wobei insbesondere Löcher mit einem Durchmesser von 1 mm bis 8 mm gewählt sind. Im Vergleich zur Mikroperforation werden also größere Löcher gewählt.

In einer Ausführungsform sind die Absorptionsbereiche mit einem zusätzlichen Strömungswiderstand, insbesondere mit einem Akustikvlies, ausgestattet. Der Strömungswiderstand ist auf Seiten der jeweiligen Halle oder innerhalb des Trennvorhangs, bevorzugt auf der perforierten Schicht aufgebracht oder lose davor angeordnet. Dies gestattet eine relative einfache Ausführung. Der zusätzliche Strömungswiderstand muss für die Absorption nicht allein sorgen, sondern nur im Zusammenwirken mit dem perforierten Bereich. Dies ist ein Unterschied zur eingangs geschilderten EP 1 174 063 A1.

In einer Ausführungsform sind die Absorptionsbereiche durch ein Textil gebildet. Derartige Textilien sind zu einem günstigen Preis problemlos erhältlich. Mit einem Gesamtströmungswiderstand im Bereich von etwa 50 Pa s / m bis etwa 3000 Pa s / m erreicht man akustische brauchbare Lösungen. Eine akustisch optimierte Schallabsorption ergibt sich bei einem Strömungswiderstand im Bereich von etwa 300 Pa s / m bis etwa 1000 Pa s / m.

An dieser Stelle der allgemeine Hinweis, dass der Begriff "perforiert" nicht einschränkend dahingehend zu verstehen ist, dass nur ein Bereich gemeint wäre, der zunächst ein geschlossener Bereich wäre, in den anschließend durch ein wie auch immer geartetes Perforationsverfahren Löcher eingebracht würden, wodurch sich der perforierte Bereich ergäbe. Es kann auch ein Bereich sein, welcher bereits bei seiner Herstellung mit Löchern ausgestattet ist, wie dies etwa bei einem Textil der Fall ist.

In einer Ausführungsform der Erfindung sind die Absorptionsbereiche und/oder die Dämmbereiche und/oder mindestens eine Schicht zweilagig. Zweilagige Schichten gestatten häufig im Vergleich zu einer genauso schweren einlagigen Schicht eine höhere akustische Effizienz. Dies gilt insbesondere für die Schallabsorption, welche in den Absorptionsbereichen im Vordergrund steht. Je nach Anforderungen kann durch eine zweilagige Schicht eine verbesserte Schallabsorption, eine verbesserte Schalldämmung oder beides erreicht werden. Sollte etwa nur auf einer Seite eine verbesserte Schallabsorption gewünscht sein, kann auch die dieser Seite zugewandte Schicht, genauer gesagt genügen die Absorptionsbereiche dieser Schicht, zweilagig ausgeführt werden. Möglich ist auch, nur einzelne Absorptionsbereiche oder Dämmbereiche einer Schicht zweilagig zu gestalten.

In einer Ausführungsform sind die Schichten des Trennvorhangs in Segmente unterteilt und zusammenraffbar. Wie eingangs erwähnt, werden Trennvorhänge häufig so gestaltet, dass sie von einer Hallendecke heruntergelassen werden können und natürlich ebenso wieder nach oben gezogen, also zusammengerafft werden können. Anstelle eines Herunterlassens von oben nach unten wäre natürlich auch eine seitliche Bewegung denkbar. Es soll auch nicht ausgeschlossen sein, dass der Vorhang von unten nach oben aufgezogen wird. Freilich stellt sich dann das Problem, dass der zusammengeraffte Vorhang am Boden im Regelfall mehr stört als an der Decke und irgendeine Unterbringung geschaffen werden müsste.

Zurück zur Aufteilung in Segmente: Im einfachen und verbreiteten Fall handelt es sich bei den Segmenten um benachbarte Bahnen, die sich über die gesamte Vorhangbreite erstrecken. Benachbarte Segmente sind dabei so aneinandergefügt, also beispielsweise zusammengenäht, dass der Vorhang vergleichbar einem Faltenbalg zusammengerafft werden kann, wenn er nicht benötigt wird, und auseinandergefaltet werden kann, wenn er benötigt wird. Es versteht sich, dass neben der Unterteilung in Segmente zusätzlich ein Zugmechanismus, also etwa ein zwischen den Schichten verlaufendes Seil, vorhanden sein muss, um den Trennvorhang bei Bedarf zusammenzuraffen und auch wieder auseinanderzufalten.

Die oben geschilderte Erstreckung der Segmente über die Vorhangbreite - sei es die gesamte Vorhangbreite oder nur ein Teil - gilt für den Fall, dass der Vorhang von der Hallendecke heruntergelassen werden kann. In diesem Fall verlaufen die Segmente horizontal. Bei einem seitlich zusammenraffbaren Vorhang verlaufen die Segmente entsprechend vertikal.

In einer Ausführungsform bildet ein Segment jeweils einen Dämmbereich oder einen Absorptionsbereich. Auf diese Weise können die unterschiedlichen Bereiche, also die jeweiligen Absorptionsbereiche und die jeweiligen Dämmbereiche, in einer Schicht in einfacher Weise realisiert werden. Es ist im Vergleich zum Stand der Technik praktisch kein zusätzlicher Aufwand verbunden. Auch bisher werden einzelne Segmente verwendet, damit der Trennvorhang zusammenraffbar ist.

Sofern Segmente vorhanden sind, verlaufen die weiter oben geschilderten Verbindungselemente bevorzugt zwischen den Grenzen benachbarter Segmente.

In einer Ausführungsform weisen die oben geschilderten Verbindungselemente Durchführungen für ein Zugelement zum Zusammenraffen des Trennvorhangs auf. Damit kann am üblichen Aufbau derartiger Trennvorgänge, bei denen das Zugelement zwischen den Schichten angeordnet ist, festgehalten werden. Bildet man die Durchführungen schalldämmend aus, so wird ein unerwünschter Schalldurchgang im Bereich der Durchführungen verhindert.

### Ausführungsbeispiele

Die Erfindung wird nachfolgend anhand von Zeichnungen näher beschrieben. Dabei zeigen:
- Figur 1: einen erfindungsgemäßen Trennvorhang,
- Figur 2: ein Verbindungselement mit Durchführung für ein ebenfalls dargestelltes Zugseil,
- Figur 3: verschiedene Ausgestaltungen des Trennvorhangs.

In Figur 1 ist ein Trennvorhang 1 zu erkennen. Zum Anheben des Vorhangs 1, häufig auch als Zusammenraffen bezeichnet, dient eine als Welle ausgebildete Hebevorrichtung 2. Zu erkennen ist eine erste Schicht 3, welche in der Zeichnung links liegt. Diese Schicht 3 weist drei exemplarisch ausgewählte Segmente 4, 5 und 6 auf. Ein realer Trennvorhang hat im Regelfall deutlich mehr Segmente als nur drei Segmente, im Sinne der Übersichtlichkeit werden vorliegend aber drei Segmente beschrieben. Beim Segment 4 handelt es sich um einen als Absorptionsbereich dienenden Bereich. Dieser wird durch eine perforierte Schicht gebildet. Beim angrenzenden Segment 5 handelt es sich um einen Dämmbereich, der durch einen durchgehenden Vorhang ohne Lochung gebildet wird. Dem schließt sich wiederum ein Segment 6 an, welches wie das Segment 4 durch eine perforierte Schicht gebildet wird und als absorbierendes Segment dient. Auf der anderen Seite befindet sich die zweite Schicht 7. Zu erkennen sind dabei die Segmente 8, 9 und 10. Segment 8 ist als Dämmbereich mit einer durchgehenden Schicht gebildet, ebenso wie das Segment 10. Das Segment 9 ist perforiert ausgebildet und dient als Absorptionsbereich. Die Segmente 4 und 6 der ersten Schicht 3 und das Segment 9 der zweiten Schicht 7 sind baugleich. Ebenso baugleich sind die Segmente 8 und 10 der zweiten Schicht 7 und das Segment 5 der ersten Schicht 3. Zu erkennen sind die Verbindungselemente 11. Die Verbindungselemente 11 verlaufen zwischen der ersten Schicht 3 und der zweiten Schicht 7 jeweils zwischen den Grenzen benachbarter Segmente.

In der Mitte verläuft ein Zugseil 12, welches als Zugelement dient. Durch Drehung der Hebevorrichtung 2 kann der Trennvorhang 1 angehoben werden und damit zusammengerafft werden. Durch eine Drehung in die entgegengesetzte Richtung kann der Trennvorhang 1 herabgelassen werden. Dabei hilft die Schwerkraft, die zu einem Auseinanderfalten des Trennvorhangs 1 führt.

In Figur 2 ist ein Verbindungselement 11 näher dargestellt. Es ist zu erkennen, dass das Zugseil 12 durch das Verbindungselement 11 geführt wird. Hierzu ist ein Dichtungsbereich 13 vorgesehen. Dieser ist einerseits so ausgestaltet, dass durch eine Bewegung des Zugseils 12 zum einen das Zugseil 12 durch das Verbindungselement 11 gezogen werden kann. Darüber hinaus soll verhindert werden, dass im Bereich der Durchführung des Zugseils 12 durch das Verbindungselement 11 eine Öffnung entsteht, welche den Schall von einer Seite des Verbindungselements 11 auf die andere Seite des Verbindungselements 11 durchlässt. Soweit von einer Verhinderung des Schalldurchlasses gesprochen wird, soll dies natürlich nicht bedeuten, dass eine vollständige Verhinderung des Schalldurchlasses erreicht werden könnte oder müsste. Es geht nur darum, dass der Schalldurchlass erheblich reduziert wird.

Figuren 3a, 3b und 3c zeigen verschiedene Ausgestaltungen des Trennvorhangs 1.

Beim Trennvorhang 1 in Fig. 3a ist zu erkennen, dass die Segmente 4 und 6 der ersten Schicht 3 sowie das Segment 9 der zweiten Schicht 7, welche die Absorptionsbereiche bilden, zweilagig ausgebildet sind. Die übrigen Segmente 5, 8 und 9, welche die Dämmschicht bilden, sind einlagig ausgebildet. Durch die zweilagige Ausbildung wird eine erhöhte Schallabsorption erreicht, während eine normale Schalldämmung verwirklicht ist.

Der in Fig. 3b gezeigte Trennvorhang 1 hat zweilagig ausgebildete Segmente 5, 8 und 10, welche den Dämmbereich bilden. Die den Absorptionsbereich bildenden Segmente 4, 6 und 9 sind einlagig ausgebildet. Somit wird erhöhte Schalldämmung bei normaler Schallabsorption erreicht.

In Figur 3c ist ein Trennvorhang 1 zu erkennen, bei dem alle Segmente, 4, 5, 6, 8, 9 und 10 zweilagig ausgebildet sind. Damit wird sowohl erhöhte Schallabsorption wie auch erhöhte Schalldämmung erreicht.

Je nach jeweiliger Anforderung an Schalldämmung und Schallabsorption ist also eine der vorgenannten Ausgestaltungen zu wählen. Es versteht sich, dass auch alle Segmente einlagig ausgebildet werden können.

### Bezugszeichenliste

- 1: Trennvorhang
- 2: Welle der Hebevorrichtung
- 3: erste Schicht
- 4: Segment der ersten Schicht 3 im Absorptionsbereich
- 5: Segment der ersten Schicht 3 im Dämmbereich
- 6: Segment der ersten Schicht 3 im Absorptionsbereich
- 7: zweite Schicht
- 8: Segment der zweiten Schicht 7 im Dämmbereich
- 9: Segment der zweiten Schicht 7 im Absorptionsbereich
- 10: Segment der zweiten Schicht 7 im Dämmbereich
- 11: Verbindungselement zwischen erster Schicht 3 und zweiter Schicht 7
- 12: Zugseil
- 13: Dichtungselement, angebracht an Verbindungselement 11, zum Schalldichten Durchlass des Zugseils 12

## Patentansprüche

1. Trennvorhang (1) mit zwei Schichten (3, 7), wobei jede der Schichten Absorptionsbereiche (4, 6, 9) und Dämmbereiche (5, 8, 10) aufweisen, wobei die Absorptionsbereiche (4, 6, 9) und die Dämmbereiche (5, 8, 10) innerhalb einer Schicht benachbart sind, wobei in den Absorptionsbereichen (4, 6, 9) die Schallabsorption höher ist als in den Dämmbereichen (5, 8, 10), und in den Dämmbereichen (5, 8, 10) die Schalldämmung höher ist als in den Absorptionsbereichen (4, 6, 9),
**dadurch gekennzeichnet, dass**
die Absorptionsbereiche (4, 6, 9) einer Schicht gegenüber den Dämmbereichen (5, 8, 10) der anderen Schicht liegen, wobei zwischen den Schichten (3, 7) Verbindungselemente (11) verlaufen, die den Durchgang des Schalls von einem Raumbereich zwischen den Schichten (3, 7) zu einem benachbarten Raumbereich zwischen den Schichten (3, 7) unterbinden.

2. Trennvorhang nach Anspruch 1, **dadurch gekennzeichnet, dass** der Trennvorhang zur Nutzung in Hallen, darunter beispielsweise Sport-, Veranstaltungs- Messe- und Werkshallen, ausgebildet ist.

3. Trennvorhang nach Anspruch 1 oder 2, **dadurch gekennzeichnet, dass** die Schichten (3, 7) des Trennvorhangs (1) in Segmente (4, 5, 6, 8, 9, 10) unterteilt und zusammenraffbar sind.

4. Trennvorhang nach einem der vorhergehenden Ansprüche, **dadurch gekennzeichnet, dass** die Absorptionsbereiche (4, 6, 9) durch einen perforierten Bereich gebildet sind.

5. Trennvorhang nach einem der vorhergehenden Ansprüche, **dadurch gekennzeichnet, dass** die Absorptionsbereiche (4, 6, 9) durch eine mikroperforierte Absorberschicht gebildet sind.

6. Trennvorhang nach einem der vorhergehenden Ansprüche, **dadurch gekennzeichnet, dass** die Absorptionsbereiche (4, 6, 9) durch eine Lage mit Löchern gebildet sind, welche schalldurchlässig sind,

7. Trennvorhang nach dem vorhergehenden Anspruch, **dadurch gekennzeichnet, dass** Löcher mit einem Durchmesser von 1 mm bis 8 mm gewählt sind.

8. Trennvorhang nach einem der vorhergehenden Ansprüche, **dadurch gekennzeichnet, dass** die Absorptionsbereiche (4, 6, 9) mit einem zusätzlichen Strömungswiderstand, insbesondere mit einem Akustikvlies ausgestattet sind.

9. Trennvorhang nach einem der vorhergehenden Ansprüche, **dadurch gekennzeichnet, dass** die Absorptionsbereiche (4, 6, 9) durch ein Textil gebildet sind.

10. Trennvorhang nach einem der vorhergehenden Ansprüche, **dadurch gekennzeichnet, dass** die Absorptionsbereiche (4, 6, 9) und/oder die Dämmbereiche (5, 8, 10) und/oder mindestens eine der zwei Schichten (3, 7) zweilagig sind.

11. Trennvorhang nach Anspruch 3,
**dadurch gekennzeichnet, dass**
ein Segment (4, 5, 6, 8, 9, 10) jeweils einen Dämmbereich (5, 8, 10) oder einen Absorptionsbereich (4, 6, 9) bildet.

12. Trennvorhang nach Anspruch 3, **dadurch gekennzeichnet, dass** die Verbindungselemente (11) Durchführungen für ein Zugelement (12) zum Zusammenraffen des Trennvorhangs (1) aufweisen

13. Trennvorhang nach dem vorhergehenden Anspruch, **dadurch gekennzeichnet, dass** schalldämmende Durchführungen (13) vorhanden sind.

## Claims

1. Partition curtain (1) having two layers (3, 7), each of the layers including absorption areas (4, 6, 9) and insulation areas (5, 8, 10), the absorption areas (4, 6, 9) and the insulation areas (5, 8, 10) within one layer being adjacent to one another, the sound absorption being higher in the absorption areas (4, 6, 9) than in the insulation areas (5, 8, 10), and the sound insulation being higher in the insulation areas (5, 8, 10) than in the absorption areas (4, 6, 9),
**characterized in that**
the absorption areas (4, 6, 9) of one layer are located opposite to the insulation areas (5, 8, 10) of the other layer, connecting elements (11) extending between the layers (3, 7) and preventing sound from passing from one room area between the layers (3, 7) to an adjacent room area between the layers (3, 7).

2. Partition curtain according to claim 1, **characterized in that** the partition curtain is designed for use in halls, including e.g. sports halls, event halls, exhibition halls, and factory halls.

3. Partition curtain according to claim 1 or 2, **characterized in that** the layers (3, 7) of the partition curtain (1) are divided into segments (4, 5, 6, 8, 9, 10) and can be gathered up.

4. Partition curtain according to any one of the preceding claims, **characterized in that** the absorption areas (4, 6, 9) are formed by a perforated area.

5. Partition curtain according to any one of the preceding claims, **characterized in that** the absorption areas (4, 6, 9) are formed by a microperforated absorber layer.

6. Partition curtain according to any one of the preceding claims, **characterized in that** the absorption areas (4, 6, 9) are formed by a layer with holes which are sound-permeable.

7. Partition curtain according to the preceding claim, **characterized in that** holes having a diameter of 1 mm to 8 mm are selected.

8. Partition curtain according to any one of the preceding claims, **characterized in that** the absorption areas (4, 6, 9) are equipped with additional flow resistance, in particular with an acoustic fleece.

9. Partition curtain according to any one of the preceding claims, **characterized in that** the absorption areas (4, 6, 9) are formed by a textile.

10. Partition curtain according to any one of the preceding claims, **characterized in that** the absorption areas (4, 6, 9) and/or the insulation areas (5, 8, 10) and/or at least one of the two layers (3, 7) are double-layered.

11. Partition curtain according to claim 3, **characterized in that** each segment (4, 5, 6, 8, 9, 10) forms an insulation area (5, 8, 10) or an absorption area (4, 6, 9).

12. Partition curtain according to claim 3, **characterized in that** the connecting elements (11) have openings for a pulling element (12) for gathering up the partition curtain (1).

13. Partition curtain according to the preceding claim, **characterized in that** sound-insulating openings (13) are provided.

## Revendications

1. Rideau de séparation (1) comprenant deux couches (3, 7), chacune des couches présentant des zones d'absorption (4, 6, 9) et des zones d'isolation (5, 8, 10), les zones d'absorption (4, 6, 9) et les zones d'isolation (5, 8, 10) étant voisines à l'intérieur d'une couche, l'absorption acoustique étant plus élevée dans les zones d'absorption (4, 6, 9) que dans les zones d'isolation (5, 8, 10), et l'isolation acoustique étant plus élevée dans les zones d'isolation (5, 8, 10) que dans les zones d'absorption (4, 6, 9),
**caractérisé en ce que** les zones d'absorption (4, 6, 9) d'une couche sont situées en regard des zones d'isolation (5, 8, 10) de l'autre couche, des éléments de liaison (11) s'étendant entre les couches (3, 7) et empêchant le passage du son d'une zone spatiale entre les couches (3, 7) vers une zone spatiale voisine entre les couches (3, 7).

2. Rideau de séparation selon la revendication 1,
**caractérisé en ce que** le rideau de séparation est conçu pour être utilisé dans des salles, y compris, par exemple, des salles de sport, des salles de spectacle, des salles d'exposition et des ateliers.

3. Rideau de séparation selon la revendication 1 ou 2,
**caractérisé en ce que** les couches (3, 7) du rideau de séparation (1) sont subdivisées en segments (4, 5, 6, 8, 9, 10) et peuvent être plissées.

4. Rideau de séparation selon l'une des revendications précédentes,
**caractérisé en ce que** les zones d'absorption (4, 6, 9) sont formées par une zone perforée.

5. Rideau de séparation selon l'une des revendications précédentes,
**caractérisé en ce que** les zones d'absorption (4, 6, 9) sont formées par une couche absorbante microperforée.

6. Rideau de séparation selon l'une des revendications précédentes,
**caractérisé en ce que** les zones d'absorption (4, 6, 9) sont formées par une strate ayant des trous qui sont perméables au son.

7. Rideau de séparation selon la revendication précédente,
**caractérisé en ce que** les trous sont choisis avec un diamètre de 1 mm à 8 mm.

8. Rideau de séparation selon l'une des revendications précédentes,
**caractérisé en ce que** les zones d'absorption (4, 6, 9) sont dotées d'une résistance supplémentaire à l'écoulement, en particulier d'un voile acoustique.

9. Rideau de séparation selon l'une des revendications précédentes,
**caractérisé en ce que** les zones d'absorption (4, 6, 9) sont formées par un textile.

10. Rideau de séparation selon l'une des revendications précédentes,
**caractérisé en ce que** les zones d'absorption (4, 6, 9) et/ou les zones d'isolation (5, 8, 10) et/ou au moins l'une des deux couches (3, 7) sont à deux strates.

11. Rideau de séparation selon la revendication 3,
**caractérisé en ce qu'**un segment (4, 5, 6, 8, 9, 10) forme respectivement une zone d'isolation (5, 8, 10) ou une zone d'absorption (4, 6, 9).

12. Rideau de séparation selon la revendication 3,
**caractérisé en ce que** les éléments de liaison (11) présentent des passages pour un élément de traction (12) destiné à plisser le rideau de séparation (1).

13. Rideau de séparation selon la revendication précédente,
**caractérisé en ce qu'**il est prévu des passages insonorisants (13).
